# EUROPÄISCHE PATENTSCHRIFT

(11) **EP 0 824 082 B1**
(45) Veröffentlichungstag und Bekanntmachung des Hinweises auf die Patenterteilung: **02.10.2002**
(21) Anmeldenummer: 97113464.8
(22) Anmeldetag: 05.08.1997
(51) Int. Cl.: B61L 5/10, B61L 5/04

(54) **Stelleinrichtung**
Setting arrangement
Dispositif de mise en place

(30) Priorität: 05.08.1996 DE 19631174
(43) Veröffentlichungstag der Anmeldung: 18.02.1998
(73) Patentinhaber: BWG GmbH & Co. KG, 35510 Butzbach (DE)
(72) Erfinder: Höhne, Hubertus, (Ing.), 35510 Butzbach (DE); Nuding, Erich (Dipl.-Ing.), 73434 Aalen (DE); Maul, Thomas (Dipl.-Ing.), 35423 Lich (DE); Gebhardt, Horst, 61239 Ober Mörlen (DE)
(74) Vertreter: Stoffregen, Hans-Herbert, Dr. Dipl.-Phys.

(56) Entgegenhaltungen:
- EP-A- 0 592 755
- EP-A- 0 601 992
- WO-A-92/06244
- WO-A-96/00160
- DE-A- 2 557 574
- DE-A- 2 744 969
- DE-A- 3 916 696

## Beschreibung

Die Erfindung bezieht sich auf eine Stelleinrichtung für zumindest einen zu verstellenden Gleisabschnitt, insbesondere Weichen- oder Herzstückspitzen-Stelleinrichtung, umfassend eine mit Arbeitsfluid beaufschlagbare Kolben-Zylinder-Anordnung mit von dieser ausgehendem und zu dem Gleisabschnitt führenden Verbindungselement wie Schieberstange, wobei die Stelleinrichtung einen doppelwirkenden Zylinder mit ortsfest angeordneter Kolbenstange umfasst, entlang der der unmittelbar oder mittelbar mit dem Verbindungselement verbundene Zylinder verschiebbar und in seiner jeweiligen Endstellung arretierbar ist.

Um bewegliche Gleisteile wie zum Beispiel Weichenzungen oder Herzstückspitzen zu verstellen, sind über Spindelantriebe oder Hydraulikzylinder betätigbare Stelleinrichtungen bekannt, von denen Schieberstangen ausgehen. Bei Weichen wirken die Schieberstangen zum Beispiel mit Klammerverschlüssen zusammen, um die Weichenzungen zu ver- bzw. entriegeln. Bekannte über Spindelantriebe betätigbare Stellantriebe sind zum Beispiel der DE 31 06 708 C1, der US 4,637,579 oder der WO 95/08672 zu entnehmen.

Aus der DE 39 16 696 C2 ist eine Stelleinrichtung der eingangs genannten Art bekannt. Die einen Linearantrieb bildende Kolben-Zylinder-Anordnung weist einen mit dem Zylinder fest verbundenen Federkasten auf, in dem vorgespannte Federn angeordnet sind, die ihrerseits an Halterungen einer Schaltstange abstützbar sind, über die eine Weichenzunge verstellbar ist.

Auch aus der DE 27 24 969 C3 oder der DE 25 57 574 B2 sind Weichenantriebe mit Kolben-Zylinder-Anordnungen bekannt, bei denen der Zylinder entlang einer Kolbenstange verschiebbar ist.

Nach der DE 19 52 823 B2 können mehrere Umstelleinrichtungen für Weichenzungen an einem gemeinsamen Druckmittel-Förderkreis angeschlossen sein. Nach der DE 21 44 564 A1 ist bei einem Weichenstellsystem für Eisenbahnanlage mit Schlankweichen vorgesehen, dass die Weichenzungen durch mehrere an dasselbe in der Nähe der Weichen angeordnete elektrohydraulische Antriebsaggregat angeschlossene Stellzylinder verstellbar sind.

Die EP 0 601 992 A1 bezieht sich auf eine Stelleinrichtung der eingangs genannten Art. Zum Arretieren des Zylinders ist ein Riegelhebel vorgesehen, der einerseits von dem Zylinder ausgeht und andererseits in ein Schiebergehäuse eingreift, das entlang einer parallel zur Kolbenstange verlaufenden Schubstange verschiebbar ist.

Aus der WO 96/00160 ist eine Einrichtung zum Umstellen von Weichen bekannt, die eine Mehrzahl von miteinander gekoppelten hydraulischen Stelleinrichtungen in Schienenlängsrichtung versetzt aufweist.

Der vorliegenden Erfindung liegt das Problem zugrunde, eine Stelleinrichtung der eingangs genannten Art zur Verfügung zu stellen, bei der mittels einer Kolben-Zylinder-Anordnung ein sicheres Verstellen und Arretieren und damit Halten des Gleisabschnitts in der jeweiligen Endstellung ermöglicht wird, wobei gleichzeitig ein geringer Verschleiß der verwendeten Elemente und damit einer Reduzierung der Wartung ermöglicht werden soll. Insbesondere soll auch sichergestellt werden, dass die beim Verstellen auftretenden Hebelkräfte so gering wie möglich gehalten werden.

Das Problem wird erfindungsgemäß im Wesentlichen dadurch gelöst, dass der Zylinder mit der Kolbenstange über zumindest ein Arretierelement arretierbar ist, das über einen von der Kolbenstange ausgehenden Hilfskolben entarretierbar ist, wobei das Arretierelement entweder ein im Zylinder radial verschiebbares Element ist oder das Arretierelement ein von der Kolbenstange ausgehendes Element ist, das zum Arretieren des Zylinders in eine in seinem Endbereich vorhandene außenseitige Aufnahme eingreift.

Erfindungsgemäß wird der Zylinder in seiner jeweiligen Endstellung mit der Kolbenstange mittelbar oder unmittelbar arretiert. Hierdurch ist sichergestellt, dass bei verriegeltem bzw. entriegeltem Gleisabschnitt dieses nicht unkontrolliert verstellbar ist. Dabei ist insbesondere vorgesehen, dass dann, wenn das Arbeitsfluid nicht im erforderlichen Umfang druckbeaufschlagt sein sollte, ein Verstellen des Zylinders von Hand in die jeweilige Endstellung und damit zu dessen Arretierung möglich ist, so dass mit der erfindungsgemäßen Stelleinrichtung Grundsicherheitsanforderungen genügt wird.

Dabei ist zum einen vorgesehen, dass der Zylinder in vorgegebenen Positionen der Kolbenstange jeweils über das zumindest eine im Zylinder, d. h. in der Zylinderwandung oder im Zylinderkopf radial verschiebbare Element wie einen federkraftbeaufschlagten Bolzen arretierbar ist, das über den in der Kolbenstange fluidbeaufschlagbaren ersten Hilfskolben verstellbar ist, über den eine Verbindung zwischen Arbeitsfluidzuführung und Arbeitsraum zwischen Kolben und Zylinder verschließbar bzw. freigebbar ist.

Durch diese Konstruktion ist ein Verstellen des Zylinders entlang der Kolbenstange nur dann möglich, wenn der erste Hilfskolben einerseits das Arretierelement in Ausgriff mit der Kolbenstange bringt und andererseits die Verbindung zu dem Arbeitsraum freigegeben ist. Dabei erfolgt eine Abstimmung zwischen Verschieben des Arretierelements und Freigeben des Verbindungskanals derart, dass das Arretierelement ein Verklemmen zwischen Zylinder und Kolben nicht verursachen kann.

Insbesondere sind in jedem endseitig angeordneten Zylinderkopf zwei diametral zueinander angeordnete Arretierelemente vorgesehen, denen jeweils ein innerhalb des Kolbens radial verschiebbarer Hilfskolben zugeordnet ist.

Durch die innenliegende Arretierung ergibt sich eine außenseitig geschlossene Baueinheit, durch die sichergestellt ist, dass durch Verschmutzung oder ähnliches eine Beeinträchtigung kaum möglich ist. Auch sind außenliegende Steuerelemente nicht erforderlich.

Zum anderen ist vorgesehen, dass der Zylinder in seinem jeweiligen Ende die außenseifige Aufnahme für das Artetierelement aufweist, das über den innerhalb des Kolbens sich erstreckenden fluidbeaufschlagten zweiten Hilfskolben zum Arretieren oder Freigeben des Zylinders verstellbar ist, wobei bei entarretiertem Zylinder der zweite Hilfskolben eine Verbindung zwischen Arbeitsfluidzuführung und zwischen Zylinder und Kolben vorhandenem Arbeitsraum freigibt.

Der zweite Hilfskolben ragt stirnseitig über jeweilige Kolbenstimfläche vor und ist stirnflächenseitig gegenüber den Kolben über ein den Hilfskolben umgebendes Federelement derart kraftbeaufschlagt, dass zum Entriegeln des Arretierelementes dieser entgegen der Federkraft in den Kolben hineingezogen werden muss.

Insbesondere ist vorgesehen, dass das Arretierelement ein zwei jeweils in eine Aufnahme eingreifende Schenkel aufweisendes Klammerelement ist, das außenseitig an dem Kolben bzw. einer diesen haltenden Lagerung wie Lagerbock abstützbar ist. Hierdurch erfolgt eine Entlastung der Achsen, um die die Schenkel des Arretierelementes verschwenkbar sind.

Auch nimmt die Erfindung vorzugsweise Bezug auf eine Anordnung zum Verstellen von auf Schwellen abgestützten Gleisabschnitten wie insbesondere Weichenzungen mit mehreren die Gleisabschnitte verstellenden erfindungsgemäßen Stelleinrichtungen, wobei jede Zylinderkolbenanordnung einer jeden Stelleinrichtung jeweils in einer als Trogschwelle ausgebildeten Schwelle angeordnet ist und die Zylinderkolbenanordnungen über einen gemeinsamen Arbeitsfluidspeicher mit Arbeitsfluid versorgbar sind, der in einer weiteren als Trogschwelle ausgebildeten Schwelle angeordnet ist.

Durch die Anordnung besteht die Möglichkeit, einen Weichenabschnitt vollständig vormontiert zur Verfügung zu stellen, wobei die Stelleinrichtungen selbst in Trog- oder Verschlussfachschwellen angeordnet sind. Die einzelnen Stelleinrichtungen werden dabei über einen gemeinsamen Arbeitsfluidspeicher mit Arbeitsfluid versorgt, wobei der Arbeitsfluidspeicher selbst wiederum in einer Trog- bzw. Verschlussfachschwelle angeordnet wird. Von dem Arbeitsfluidspeicher führen dann die einzelnen Leitungen zu den Kolben-Zylinder-Anordnungen, wobei in den Leitungen in Abhängigkeit von den von den einzelnen Stelleinrichtungen durchzuführenden Stellwegen Reduzierventile angeordnet sein können.

Dadurch, dass die Kolbenstange ortsfest angeordnet ist, kann das Arbeitsfluid zu den zwischen der Kolbenstange und dem Zylinder vorhandenen Arbeitsräumen über axiale Bohrungen der Kolbenstange strömen, die vorzugsweise von jeweils einer Stirnseite der Kolbenstange ausgehen. Bewegliche Leitungen zum Zuführen des Arbeitsfluids wie Hydrauliköl sind nicht erforderlich. Auch ist insbesondere vorgesehen, dass das Verbindungselement wie Schieberstange von dem Zylinder mittig ausgeht. Hierdurch ist eine unmittelbare Kraftübertragung bei günstigen Hebelelementen möglich.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung des der Zeichnung zu entnehmenden bevorzugten Ausführungsbeispiels.

Es zeigen:
- Fig. 1: eine erste Ausführungsform einer Stelleinrichtung mit von dieser ausgehender und zu Klammerverschlüssen führenden Schieberstange,
- Fig. 2: eine vergrößerte Darstellung der Stelleinrichtung gemäß Fig. 1,
- Fig. 3: ein Ausschnitt der Stelleinrichtung nach Fig. 1 und 2,
- Fig. 4: eine vergrößerte Darstellung der Stelleinrichtung nach Fig. 1 und 2 und im Ausschnitt,
- Fig. 5: ein Ausschnitt einer zweiten Ausführungsform einer Stelleinrichtung,
- Fig. 6: einen Ausschnitt der Stelleinrichtung nach Fig. 5 bei geöffnetem Arbeitsraum,
- Fig. 7: einen der Fig. 6 entsprechenden Ausschnitt, jedoch bei verschlossenem Arbeitsraum und
- Fig. 8: ein vormontiertes Weichengroßteil.

In Fig. 1 ist eine erste Ausführungsform einer Stelleinrichtung 10 in Form eines doppelwirkenden Zylinders 12 dargestellt, in dem eine Kolbenstange 13 verläuft, die mit Endabschnitten 14, 16 den Zylinder 12 stirnseitig durchsetzt, die ihrerseits ortsfest in Lagerungen wie Lagerböcken 18, 20 festgelegt sind. Damit der Zylinder 12 entlang der Kolbenstange 13 verschiebbar ist, muss ein zwischen dem Kolbenstangenabschnitt 14 bzw. 16 und dem Zylinder 12 ausgebildeter Arbeitsraum 22, 24 mit Arbeitsfluid wie Hydrauliköl beaufschlagt werden, das über innerhalb der Kolbenstangenabschnitte 14, 16 axial verlaufende Bohrungen 26, 28 den Arbeitsräumen 22, 24 in nachstehend beschriebener Art zuführbar ist.

Vorzugsweise mittig von der Außenwandung 30 des Zylinders 12 ausgehend ist eine Schieberstange 32 befestigt, die über nicht näher bezeichnete Spitzenklammerverschlüsse oder andere Verschlusseinrichtungen zu den zu verstellenden bzw. zu verriegelnden und zu entriegelnden Gleisabschnitten führt. Bezüglich der Schieberstange 32 und der Verschlüsse wird jedoch auf hinlänglich bekannte Konstruktionen verwiesen.

Dadurch, dass die Schieberstange 32 mittig von dem Zylinder 12 ausgeht und der Zylinder 12 selbst entlang der Kolbenstange 13 verschiebbar ist, ergibt sich der Vorteil, dass beim Verstellen nur geringe Hebelkräfte aufgrund der weitgehend symmetrischen Kraftaufteilung wirken. Zum Verstellen des Zylinders 12 sind keine flexiblen Leitungen erforderlich, da das Arbeitsfluid durch die Bohrungen 26, 28 in den Kolbenstangenabschnitten 14, 16 strömt.

Um den Zylinder 12 in seiner jeweiligen Endstellung, also dann, wenn eines der Gleisabschnitte wie Weichenzungen verriegelt bzw. entriegelt ist, zu arretieren, sind in Zylinderköpfen 34, 36 des Zylinders 12 Verriegelungsbolzen vorgesehen, von denen einer rein beispielhaft mit dem Bezugszeichen 38 versehen ist. Der Verriegelungsbolzen 38 erstreckt sich in einer radialen Bohrung 40 des Zylinderkopfes 34 und ist in Richtung des Kolbenstangenabschnitts 14 mittels einer Schraubenfeder 42 kraftbeaufschlagt. Befindet sich der Verschluss für den Gleisabschnitt, also zum Beispiel der Weichenverschluss, in der gewünschten Position, so kann der Bolzen 38 mit seinem verjüngten Ende 41 in eine entsprechende Aufnahme 44 des Kolbenstangenabschnitts 14 eingreifen. In diesem Fall ist der Zylinder 12 unverrückbar mit der Kolbenstange 13 verbunden. Um ein Entarretieren zu ermöglichen, muss ein dem Bolzen 38 zugeordneter Hilfskolben 46 mit über die Bohrung 26 strömendes Arbeitsfluid beaufschlagt und nach außen gedrückt werden, so dass der Bolzen 38 mit seinem inneren Ende 41 in Ausgriff mit dem Kolbenstangenabschnitt 14 gelangt.

Wie die Darstellung der Fig. 3 verdeutlicht, wird über den Hilfskolben 46 gleichzeitig eine Verbindung 47 zu dem Arbeitsraum 22 geöffnet bzw. verschlossen. Dies bedeutet, dass dann, wenn der Verriegelungsbolzen 38 in Ausgriff mit dem Kolbenabschnitt 14 gelangt, der Hilfskolben 46 die Verbindung 47 freigibt, so dass über den Kanal 26 in den Arbeitsraum 22 Arbeitsfluid strömen kann. Im Ausführungsbeispiel kann der Zylinder 12 nach links verschoben werden. Eine entsprechende Anordnung findet sich in dem Zylinderkopf 36 wieder.

Sind in dem Ausführungsbeispiel zwei Arretierungsbolzen 38 oder gleichwirkende Elemente vorgesehen, so kann selbstverständlich auch eine andere Anzahl gewählt werden.

Aus der Fig. 3 ergibt sich des Weiteren, dass der Arbeitsraum 22 mit der Bohrung 26 über eine durch ein Rückschlagventil 48 verschließbare Bohrung 50 verbindbar ist, damit Arbeitsfluid zurück in die Bohrung 26 dann strömen kann, wenn der Zylinder 12 erneut in die den Fig. 2 und 4 zu entnehmende Position zurückbewegt wird, um sodann verriegelt zu werden.

In den Fig. 5 - 7 ist eine zweite Ausführungsform der Stelleinrichtung im Ausschnitt dargestellt, die - entsprechend dem Ausführungsbeispiel der Fig. 1 - 4 - einen doppelwirkenden Zylinder 52 umfasst, innerhalb der sich eine ortsfest angeordnete Kolbenstange 54 erstreckt, so dass sich der Zylinder 52 entlang der Kolbenstange 54 bewegt.

Um den Zylinder 52 in seiner jeweiligen Endstellung zu arretieren, wird die Kolbenstange 54 an ihrem jeweiligen Ende von einem Hilfskolben 56 durchsetzt, der gegenüber der Stirnfläche 58 der Kolbenstange 54 mittels eines Federelementes wie Schraubenfeder 60 abgestützt ist. Von dem Hilfskolben 56 bzw. dessen Kolbenstange geht ein im Ausführungsbeispiel zwei klauenartige Schenkel 62, 64 umfassendes Arretierelement 66 aus, dessen in Richtung des Zylinders 52 abgewinkelte Schenkelenden 68, 70 in entsprechende Aufnahmen 72, 74 in der Zylinderaußenwandung dann eingreifen, wenn der Zylinder 52 arretiert werden soll. Um eine Entarretierung zu ermöglichen, muss der Hilfskolben 56 entgegen der Federkraft in die Kolbenstange 54 hineingedrückt werden. Hierzu wird Arbeitsfluid über Lageraugen 76 des Lagerbocks 78 der ortsfest angeordneten Kolbenstange 54 zugeführt. Durch das Verstellen des Hilfskolbens 56 wird gleichzeitig von dem Lagerauge 76 über eine Bohrung 80 und einen sich zwischen Außenwandung 82 der Kolbenstange des Hilfskolbens 56 und von Abschnitten 84, 86 der Innenwandung 88 der Kolbenstange 54 begrenzten Kanal (angedeutet durch den Pfeil 90) Arbeitsfluid in die Längsbohrung 92 der Kolbenstange 54 geleitet, um auf diese Weise den nicht dargestellten Arbeitsraum zwischen Zylinder 52 und entsprechendem Abschnitt der Kolbenstange 54 zu beaufschlagen und den Zylinder 52 zu verschieben.

Eine entsprechende Arretieranordnung befindet sich am gegenüber liegenden ortsfest angeordneten Ende der Kolbenstange 54.

Befindet sich der Hilfskolben 56 in einer Stellung, in der das Arretierelement 66 in die Aufnahmen 72, 74 des Zylinders 52 eingreift, so ist der Kanal 90 verschlossen, so dass Arbeitsfluid nicht über die Bohrung 80 in den Kanal 92 strömen kann (Fig. 7).

Ferner verdeutlicht die Fig. 5, dass die Schenkel 62, 64 koaxial zu ihren Schwenkachsen an Abschnitten des Lagerbocks 78 abstützbar sind, so dass eine Entlastung der Achsen erfolgt.

In Fig. 8 ist rein prinzipiell ein vollständig vormontiertes Weichengroßteil dargestellt, bei dem die Weichenzungen 110, 112 über erfindungsgemäße Stelleinrichtungen verstellbar sind, von denen rein prinzipiell Kolben-Zylinder-Anordnungen 12, 52 dargestellt sind, die denen der Fig. 1 - 7 entsprechen. Die Kolben-Zylinder-Anordnungen 12, 52 sind vorzugsweise bei Weichen mit Schotterunterbau in Trog- bzw. Verschlussfachschwellen 94, 96, 100, 102 angeordnet und werden von einem gemeinsamen Arbeitsfluidspeicher 104 mit Arbeitsfluid über Leitungen 106 und 108 versorgt, die vorzugsweise unterhalb der Schiene angeordnet werden, um keine Störung beim Stopfvorgang zu bewirken. Der Arbeitsfluidspeicher 104 selbst ist seinerseits ebenfalls in einer als Trog- bzw. Verschlussfachschwelle ausgebildeten Schwelle 98 angeordnet.

Bei Weichen mit fester Fahrbahn kann die Anordnung innerhalb der Schwellenfelder vorgesehen sein.

## Patentansprüche

1. Stelleinrichtung (10) für zumindest einen zu verstellenden Gleisabschnitt, insbesondere Weichen- oder Herzstückspitzen-Stelleinrichtung, umfassend eine mit Arbeitsfluid beaufschlagbare Kolben-Zylinder-Anordnung (12, 13, 52, 54) mit von dieser ausgehendem und zu dem Gleisabschnitt führendem Verbindungselement wie Schieberstange, wobei die Stelleinrichtung einen doppelwirkenden Zylinder mit ortsfest angeordneter Kolbenstange umfasst, entlang der der mittelbar oder unmittelbar mit dem Verbindungselement (32) verbundene Zylinder verschiebbar und in seiner jeweiligen Endstellung arretierbar ist,
**dadurch gekennzeichnet,**
**dass** der Zylinder (12) mit der Kolbenstange (13) über zumindest ein Arretierelement (66, 68) arretierbar ist, das über einen von der Kolbenstange ausgehenden Hilfskolben (54, 56) entarretierbar ist, wobei das Arretierelement entweder ein im Zylinder radial verschiebbares Element ist oder das Arretierelement ein von der Kolbenstange ausgehendes Element ist, das zum Arretieren des Zylinders in eine in seinem Endbereich vorhandene außenseitige Aufnahme (72, 74) eingreift.

2. Stelleinrichtung nach Anspruch 1,
**dadurch gekennzeichnet,**
**dass** das radial verschiebbare Element ein federkraftbeaufschlagter Bolzen (38) ist.

3. Stelleinrichtung nach Anspruch 1 oder 2,
**dadurch gekennzeichnet,**
**dass** der Zylinder (12) an seinem jeweiligen Ende einen Zylinderkopf (34, 36) aufweist, in dem jeweils zwei der Elemente wie federkraftbeaufschlagte Bolzen (38) vorgesehen sind, die in Bezug auf die Kolbenstange (13) diametral zueinander verlaufen.

4. Stelleinrichtung nach zumindest einem der vorhergehenden Ansprüche,
**dadurch gekennzeichnet,**
**dass** bei von der Kolbenstange ausgehendem Element (66) der Hilfskolben (56) über ein stirnflächenseitig an der Kolbenstange abgestütztes Federelement (60) kraftbeaufschlagt und gelenkig mit dem Element verbunden ist, dass das Element ein zwei Schenkel (62, 64) aufweisendes Klauenelement ist, dass die Schenkel bei arretiertem Zylinder jeweils in eine Aufnahme (72, 74) eingreifen und dass zum Entriegeln des Zylinders der Hilfskolben entgegen der Federkraft der Kolbenstange bei gleichzeitigem Verschwenken der Schenkel des Klauenelementes hineinziehbar ist.

5. Stelleinrichtung nach zumindest einem der vorhergehenden Ansprüche,
**dadurch gekennzeichnet,**
**dass** vorzugsweise von den Stirnseiten der Kolbenstange (13, 54) jeweils ein von dem Arbeitsfluid durchströmbarer Kanal (26, 28, 92) ausgeht, der über eine von dem in der Kolbenstange verschiebbaren Hilfskolben (44, 46) freigeb- bzw. absperrbare Verbindung (47, 92) zu einem zwischen der Kolbenstange und dem Zylinder vorhandenen Arbeitsraum (22, 24) führt.

6. Stelleinrichtung nach zumindest einem der vorhergehenden Ansprüche,
**dadurch gekennzeichnet,**
**dass** das zwischen dem Arbeitsraum (22, 24) und dem Kanal wie axialer Bohrung (26, 28) in der Kolbenstange (13) ein Rückschlagventil (48) verläuft, welches bei fehlender Arbeitsfluidbeaufschlagung zum Verstellen des Zylinders (12, 52) geöffnet ist.

7. Stelleinrichtung nach Anspruch 1
**dadurch gekennzeichnet,**
**dass** das Verbindungselement wie Schieberstange (32) von dem Zylinder (12, 52) mittig ausgeht.

8. Anordnung zum Verstellen von aufschwellen (94, 96, 98, 100, 102) abgestützten Gleisabschnitten wie insbesondere Weichenzungen mit mehreren die Gleisabschnitte verstellenden Stelleinrichtungen (12, 52) nach zumindest Anspruch 1, wobei jede Zylinderkolbenanordnung einer jeden Stelleinrichtung jeweils in einer als Trogschwelle ausgebildeten Schwelle (94, 96, 100, 102) angeordnet ist und die Zylinderkolbenanordnungen über einen gemeinsamen Arbeitsfluidspeicher (104) mit Arbeitsfluid versorgbar sind, der in einer weiteren als Trogschwelle (98) ausgebildeten Schwelle angeordnet ist.

9. Anordnung nach Anspruch 8,
**dadurch gekennzeichnet,**
**dass** die Anordnung eine vormontierte transportierbare Einheit ist.

## Claims

1. Setting device (10) for at least one track section to be adjusted, in particular setting device for points or noses of crossings, comprising a piston-cylinder arrangement (12, 13, 52, 54) which can be loaded with working fluid and with a connecting element such as a slide rod issuing therefrom and leading to the track section, the setting device comprising a dual-acting cylinder with stationarily arranged piston rod, along which the cylinder indirectly or directly connected to the connecting element (32) can be displaced and locked in its respective end position, **characterised in that** the cylinder (12) with the piston rod (13) can be locked by at least one locking element (66, 68) which can be unlocked by an auxiliary piston (54, 56) issuing from the piston rod, wherein the locking element is either being an element which is radially displaceable in the cylinder or the locking element is an element issuing from the piston rod and engaging in an external receiver (72, 74) present in its end region to lock the cylinder.

2. Setting device according to claim 1, **characterised in that** the radially displaceable element is a pin (38) loaded with spring force.

3. Setting device according to claim 1 or 2, **characterised in that** the cylinder (12) at its respective end comprises a cylinder head (34, 36) in which two of the elements such as spring force-loaded pins (38) are respectively provided extending diametrically to one another with respect to the piston rod (13).

4. Setting device according to at least one of the preceding claims, **characterised in that** when the element (66) issues from the piston rod, the auxiliary piston (56) is connected in a force-loaded and articulated manner to the element via a spring element (60) supported at the end-face side on the piston rod, **in that** the element is a claw element comprising two legs (62, 64), **in that** the legs respectively engage in a receiver (72, 74) when the cylinder is locked and **in that** to unlock the cylinder the auxiliary piston can be retracted against the spring force of the piston rod with simultaneous pivoting of the legs of the claw element.

5. Setting device according to at least one of the preceding claims, **characterised in that** a respective duct (26, 28, 92) which can be traversed by the working fluid preferably issues from the end faces of the piston rod (13, 54), the duct (26, 28, 92) leading to a working chamber (22, 24) located between the piston rod and the cylinder via a connection (47, 92) which can be released or locked by the auxiliary piston (44, 46) which is displaceable in the piston rod.

6. Setting device according to at least one of the preceding claims, **characterised in that** a return value (48) extends between the working chamber (22, 24) and the duct such as an axial hole (26, 28) in the piston rod (13), the return valve (48) being opened when there is a lack of working fluid loading to adjust the cylinder (12, 52).

7. Setting device according to claim 1, **characterised in that** the connecting element such as a slide rod (32) extends centrally from the cylinder (12, 52).

8. Arrangement for adjusting track sections supported on sleepers (94, 96, 98, 100, 102) such as, in particular, switch blades with a plurality of setting devices (12, 52) adjusting the track sections according to at least claim 1, each cylindrical piston arrangement of each setting device being respectively arranged in a sleeper (94, 96, 100, 102) designed as a trough sleeper, and the cylindrical piston arrangements cab be supplied with working fluid via a common working fluid store (104) arranged in a further sleeper designed as a trough sleeper (98).

9. Arrangement according to claim 8, **characterised in that** the arrangement is a preassembled transportable unit.

## Revendications

1. Appareil de positionnement (10) pour au moins un segment de voie à positionner, notamment appareil de positionnement d'aiguille ou de pointe de coeur comprenant un vérin à fluide (12, 13, 52, 54), et un élément de liaison tel qu'une tige ou poussoir partant de celui-ci et relié au segment de voie,
l'appareil de positionnement comprenant un vérin à double effet dont la tige de piston est fixe et le long de laquelle le cylindre relié directement ou indirectement à l'élément de liaison (32) coulisse et peut être bloqué dans sa position de fin de course respective,
**caractérisé en ce que**
le cylindre (12) avec la tige de piston (13) peut être bloqué par au moins un élément de blocage (66, 68) qui peut être débloqué par un piston auxiliaire (54, 56) partant de la tige de piston,
l'élément de blocage est un élément coulissant radialement dans le cylindre, ou un élément partant de la tige de piston et qui, pénétrant dans une cavité (72, 74) du côté extérieur, au niveau de sa zone d'extrémité pour bloquer le cylindre,.

2. Appareil de positionnement selon la revendication 1,
**caractérisé en ce que**
l'élément coulissant radialement est un goujon (38) chargé par la force d'un ressort.

3. Appareil de positionnement selon l'une quelconque des revendications 1 ou 2,
**caractérisé en ce que**
le cylindre (12) comporte à son extrémité respective une tête de cylindre (34, 36) munie de deux des éléments tels que des goujons (38) sollicités par la force de ressorts et dirigés diamétralement l'un par rapport à l'autre vers la tige de piston (13).

4. Appareil de positionnement selon l'une quelconque des revendications précédentes,
**caractérisé en ce que**
pour un élément (66) partant de la tige de piston, le piston auxiliaire (56) est sollicité par une force par l'intermédiaire d'un élément de ressort (60) appuyé du côté de la surface frontale contre la tige de piston et relié de manière articulée à l'élément,
l'élément est un élément de griffes à deux branches (62, 64),
lors du blocage du cylindre les branches pénètrent respectivement dans une cavité (72, 74) et
pour déverrouiller le cylindre, on tire le piston auxiliaire contre la force de ressort, en agissant sur la tige de piston tout en basculant en même temps les branches de l'élément à griffes.

5. Appareil de positionnement selon l'une quelconque des revendications précédentes,
**caractérisé en ce que**
de préférence des faces frontales de la tige de piston (13, 54), sont issues chaque fois d'un canal (26, 28, 92) traversé par le fluide de travail, ce canal conduisant par une liaison (47, 92) qui peut être libérée ou fermée par le piston auxiliaire (44, 46) coulissant dans la tige de piston, vers une chambre de travail (22, 24) entre la tige de piston et le cylindre.

6. Appareil de positionnement selon l'une quelconque des revendications précédentes,
**caractérisé par**
un clapet anti-retour (48) entre la chambre de travail (22, 24) et le canal ainsi que le perçage axial (26, 28) de la tige de piston (13), ce clapet anti-retour étant ouvert pour déplacer le cylindre (12, 52) en l'absence de sollicitation par le fluide de travail.

7. Appareil de positionnement selon la revendication 1,
**caractérisé en ce que**
l'élément de liaison tel qu'une tige de poussoir (32) est issu du milieu du cylindre (12, 52).

8. Installation pour actionner des segments de voie appuyés sur des traverses (94, 96, 98, 100, 102) comme par exemple des lames d'aiguille avec plusieurs installations de positionnement (12, 52) déplaçant les segments de voie selon au moins la revendication 1, chaque dispositif à vérin ou chaque appareil de positionnement étant logé dans une traverse (94, 96, 100, 102) respective en forme de traverse creuse et les vérins sont alimentés en fluide à partir d'un accumulateur de fluide (104) commun, installé dans une autre traverse en forme de traverse creuse (98).

9. Installation selon la revendication 8,
**caractérisée en ce qu'**
elle est constituée par un ensemble pré-assemblé transportable.
